# EUROPÄISCHE PATENTSCHRIFT

(11) **EP 1 212 765 B1**
(45) Veröffentlichungstag und Bekanntmachung des Hinweises auf die Patenterteilung: **23.03.2005**
(21) Anmeldenummer: 00963920.4
(22) Anmeldetag: 18.08.2000
(51) Int. Cl.: H01H 1/40, H01H 1/58, B60R 16/02

(54) **SCHALTER ZUR ANORDNUNG AN EINEM DESIGNELEMENT IM FAHRGASTRAUM EINES KRAFTFAHRZEUGS**
SWITCH TO BE MOUNTED ON A DESIGN ELEMENT IN THE PASSENGER ROOM OF A MOTOR VEHICLE
COMMUTATEUR A MONTER SUR UN ELEMENT STRUCTURAL DANS L'HABITACLE D'UN VEHICULE AUTOMOBILE

(30) Priorität: 24.08.1999 DE 19940172
(43) Veröffentlichungstag der Anmeldung: 12.06.2002
(73) Patentinhaber: Brose Fahrzeugteile GmbH & Co. KG, Coburg, 96450 Coburg (DE)
(72) Erfinder: ÜBELEIN, Jörg, 96271 Grub am Forst (DE); REXHÄUSER, Bernd, 96523 Steinach (DE); ABERT, Carsten, 97437 Hassfurt (DE)
(74) Vertreter: Baumgärtel, Gunnar, Dr.
(86) Internationale Anmeldenummer: PCT/DE2000/002863
(87) Internationale Veröffentlichungsnummer: WO 2001/015186

(56) Entgegenhaltungen:
- EP-A- 0 144 916
- EP-A- 0 406 496
- EP-A- 0 570 870
- DE-A- 2 441 469
- DE-A- 4 313 030
- DE-A- 19 738 656
- DE-U- 7 002 218
- DE-U- 29 517 316
- FR-A- 1 342 806
- US-A- 4 045 650
- US-A- 5 805 402

## Beschreibung

Die Erfindung bezieht sich auf einen Schalter zur Anordnung an einem Designelement im Fahrgastraum eines Kraftfahrzeugs gemäß dem Oberbegriff des Patentanspruchs 1. Der erfindungsgemäße Schalter zeichnet sich durch einen einfachen und sicheren Montageprozeß sowie eine sehr hohe Unabhängigkeit vom Design der Haptik aus.

Unter der Haptik wird dabei eine Baugruppe des Schalters verstanden, die die zur manuellen Betätigung des Schalters erforderlichen mechanischen Bedienelemente aufweist. Die Haptik kann darüber hinaus als Sichtelement dienen, z.B. indem durch eine entsprechende Gestaltung der Haptik die Funktion der Schalters für einen Benutzer sichtbar gemacht wird.

Aus DE 197 38 656 A1 ist bereits ein Schalter bekannt, dessen elektrische oder elektronische Schaltelemente und dessen zugeordneten Bedienelemente der Haptik unabhängig voneinander an verschiedenen Teilen einer Fahrzeugtür positioniert werden. Sie treten erst in Wirkverbindung, wenn die beiden Teile zusammengefügt worden sind. Nachteilig ist jedoch, daß eine sehr enge Toleranz der miteinander zu verbindenden Teile, die jeweils die Schaltelement bzw. die Haptik tragen, gewährleistet werden muß, da ansonsten mit einer Fehlpositionierung zu rechnen ist.

Die DE 43 13 030 A1 und die US 5,805,402 beschreiben Gruppen von Schaltern auf der Basis flexibler Leiterbahnen. Sie bestehen im wesentlichen aus elektrischen Schaltelementen, die vorzugsweise gekapselt sein können, denen eine flexible Folientastatur oder in einer Konsole gehaltene separate Bedienelemente zugeordnet sind. Auch bei dieser technischen Lösung erfordert die Zusammenführung von elektrischen Schaltelementen und Haptik einen erheblichen Aufwand und große Sorgfalt. Darüber hinaus schränken solche zu Gruppen zusammengefaßten Schalterblocks die Designfreiheit erheblich ein, da die geometrische Anordnung der einzelnen Schaltelemente die Positionierung der Bedienelemente der Haptik festlegt. Bei einer Vielzahl von Ausstattungsvarianten, wie sie in der Automobiltechnik üblich ist, wird außerdem eine hohe Variantenvielfalt der foliengebundenen Schaltelemente verursacht, es sei denn, man geht stets von der Variante mit dem höchsten Ausstattungsgrad aus und schließt bei Minderausstattungen die entsprechenden Schalter nicht an. Dies jedoch führt zu einem unerwünscht hohen Recourcenverbrauch.

Auch die US 4,045,650 betrifft ein Sensorschalterelement zur Anordnung in einem Fahrzeug, insbesondere zu Anordnung an Leiterplatten. Dieses Schalterelement umfasst einen Anschlußkontakt in Form einer flexiblen Leiterplatte. Der Anschluß der flexiblen Leiterplatte erfolgt derart, daß die Leiterplatte in Sandwich-Bauweise mit einer Kontaktplatte und weiteren Begrenzungselementen zusammengefügt wird und in eine Öffnung des Schalterelementes eingefügt wird.

Der Erfindung liegt die Aufgabe zugrunde, einen Schalter zur Anordnung an einem Designelement im Fahrgastraum eines Kraftfahrzeugs, z.B. an der Innenverkleidung einer Tür, zu schaffen, der kostengünstig herstellbar und einfach und sicher montierbar ist, sowie an jedes gewünschte Design anpaßbar ist.

Erfindungsgemäß wird diese Aufgabe durch die Merkmale des Patentanspruchs 1 gelöst.

Demnach sind die Bereiche des flexiblen Leiters, die die Schaltelemente tragen, und die diesen Bereichen zugeordnete Bereiche bzw. Bedienelemente der Haptik derart ausgebildet, daß die betreffenden Bereiche zueinander positionierbar und fixierbar sowie voneinander lösbar sind. Darüber hinaus besitzen diese Bereiche keine Mittel zur Erzeugung einer permanenten elektrischen Leitungsverbindung. Es wird also keine dauerhafte elektrische Kontaktierung der beiderseitigen Bereiche hergestellt.

Der Begriff "elektrische" bzw. "elektronische" Schaltelemente sollen dabei auch elektromagnetische und elektro-optische Schaltelemente umfassen.

Nach einer Erfindungsvariante ist hierbei vorgesehen, daß die Haptik mit den Schaltelementen nicht in elektrisch leitende Verbindung bringbar ist, d. h. die Haptik weist keine elektrisch leitfähigen Bauteile auf, die mit den Schaltelementen elektrisch koppelbar sind.

Nach einer anderen Erfindungsvariante ist die Haptik mit den Schaltelementen nur durch Betätigung eines Bedienelementes der Haptik in elektrisch leitende Verbindung bringbar, wobei die elektrische leitende Verbindung nur so lange besteht, wie sich der Schalter in dem durch Betätigung des Bedienelementes erzeugten Schaltzustand ("Schalter geschlossen") befindet. Bei dieser Erfindungsvariante weist die Haptik keine elektrischen Bauelemente im engeren Sinne (wie z.B. einen Widerstand, einen Transistor etc.) auf sondern lediglich eine Kontaktbrücke in Form eines einfachen elektrischen Leiters, mit der eine elektrische Verbindung zwischen zwei Schaltelementen herstellbar ist.

Nach einer bevorzugten Ausführungsform der Erfindung sind die betreffenden Bereiche von Leiter und Haptik als mechanische Steckverbinder ausgebildet, wobei ein Basiskörper der Haptik einen Aufnahmebereich, wie z.B. eine Steckeröffnung aufweist, mit dem der die Schaltelemente tragende Bereich des flexiblen Leiters formschlüssig in Eingriff bringbar ist. Dazu weisen die die Schaltelemente tragenden Bereiche des flexiblen Leiters eine mechanische Verstärkung in Form eines randseitigen Rahmens, einer rückseitigen Platte oder eines den betreffenden Bereich einschließenden Vergußelements auf.

Ein vergußelement eignet sich bei Verwendung berührungsloser Schaltsysteme, wie magnetoresistiven Sensoren oder induktiven und kapazitiven Näherungssensoren. Dabei bietet das Vergußelement neben einem guten Schutz gegen mechanische Beschädigungen auch einen hervorragenden Schutz vor chemischen Einwirkungen und natürlich vor Feuchtigkeit. Dies wiederum garantiert eine hohe Zuverlässigkeit und Langlebigkeit der Schalter.

Durch eine geeignete Formgebung der mit dem flexiblen Leiter verbundenen Verstärkung sowie der dazu paßfähigen Aufnahmeöffnung der Haptik wird die Herstellung einer Steckverbindung nur in der vorgesehenen Lage zugelassen. Das Anformen der Verstärkung, sei es durch Aufkleben einer Platte an der Unterseite des Leiters oder durch Anspritzen eines Rahmens im Randbereich des Leiters oder durch ein Vergießen des Endbereichs des Leiters, kann mit hoher Präzision und Effizienz von Automaten übernommen werden.

Die mechanischen Verstärkungen können auch Rastelemente zur Sicherung der Einsteckposition bezüglich der Haptik sowie Mittel zur Abdichtung des Steckbereichs gegen Feuchtigkeit aufweisen. Bei der Herstellung solcher Komponenten kann eine 2-Komponenten-Kunststoffspritztechnik eingesetzt werden, um mit dem weicheren der beiden Kunststoffe den Anforderungen an eine Dichtung besser entsprechen zu können.

Eine andere Ausführungsform der Erfindung sieht vor, die die Schalter tragenden Bereiche des flexiblen Leiters und den zugeordneten Bereich der Haptik als Klemmverbindung auszubilden, wobei ein Basiskörper der Haptik einen Aufnahmebereich und einen mit diesem verbindbares Fixierelement derart aufweist, daß der die Schaltelemente tragende Bereich des flexiblen Leiters zwischen dem Aufnahmebereich der Haptik und dem Fixierelement eingeklemmt werden kann. Dies kann beispielsweise durch ein Fixierelement erfolgen, das über ein Filmscharnier eines aus Kunststoff bestehenden Basiskörpers der Haptik mit dem Basiskörper einstückig verbunden ist. Nachdem der entsprechende Bereich der flexiblen Leiters dem Aufnahmebereich des Basiskörpers zugeführt worden ist, kann das Fixierelement gegen den Aufnahmebereich geschwenkt werden, bis dessen Lage über Rastelemente gesichert und somit der Leiter mit den Schaltelementen bezüglich der Lage der Bedienelemente fixiert ist.

Eine Weiterbildung dieser Ausführungsform sieht die Verwendung einer separaten Klemmplatte als Fixierelement vor. In diesem Fall sollte die Klemmplatte mit Formschlußelementen (z.B. Zapfen) versehen sein, denen paßfähige Rastöffnungen (vorzugsweise am Rand) des flexiblen Leiters zugeordnet sind. Diese Formschlußelemente können in ihrer Anordnung so gewählt sein, daß ausschließlich die exakte Positionierung zwischen Klemmplatte und Leiter möglich ist. Anschließend wird die Klemmplatte mittels einer Schnappverbindung am Basiskörper der Haptik fixiert.

Als Schaltelemente können grundsätzlich alle Arten zur Anwendung kommen, die sich zur Bestückung flexibler Leiterbahnen eignen. Diese können beispielsweise als elektrische Kontaktflächen ausgebildet sein, denen eine mit einem Bedienelement der Haptik verbundene elektrische Kontaktbrücke zugeordnet ist, die beim Betätigen des Bedienelements den Stromkreis schließt. Neben den schon erwähnten induktiven und kapazitiven Näherungsschaltern sowie den magnetoresistiven Bauelementen (z.B. Hall-Element), denen jeweils ein mit einem Bedienelement der Haptik verbundener Permanentmagnet oder ein ferromagnetisches Metallplättchen zugeordnet ist, eignen sich aber auch gekapselte Schaltelemente in Form von SMD-Schaltern oder Schaltmatten. Darüber hinaus sind Transponderleser als Schaltelemente geeignet.

Welchen Schaltertyp der Fachmann auswählen wird, hängt maßgeblich von den technische Anforderungen des Einzelfalls ab.

An dieser Stelle sei noch darauf verwiesen, daß auch nichtelektrische Prinzipien zur Anwendungen kommen können. Beispielsweise können die auf dem flexiblen Leiter vorgesehenen Schaltelemente als passive oder aktive optische Elemente ausgebildet sein, denen seitens der Bedienelemente der Haptik Mittel zur Reflexion zum Zwecke der Herstellung einer optischen Übertragungsstrecke oder Mittel zur Unterbrechung einer optischen Übertragungsstrecke zugeordnet sind. Die Weiterverarbeitung des Schaltsignals erfolgt unter Zwischenschaltung eines optoelektrischen Wandlers.

Neben den Schaltelementen werden bei Bedarf weitere Bauelemente angeordnet, wie z.B. ein optisches Element zur Schalterbeleuchtung, ein Microcontroller, Widerstände, Dioden oder dergleichen.

Die Erfindung nutzt das Prinzip der Steckverbindung, um in einfacher und sicherer Weise eine Wirkverbindung zwischen den Schaltelementen und den Bedienelementen der Haptik herzustellen, ohne gleichzeitig störempfindliche (permanentwirkende) elektrischen Leitungsverbindungen zu nutzen. Dadurch gelingt eine vollkommene Unterordnung der Gestaltung der die Schaltelemente tragenden Bereiche des flexiblen Leiters unter die Gestaltung der Haptik bei gleichzeitiger Verringerung der schalterseitigen Variantenvielfalt. D.h., mittels der erfindungsgemäßen technischen Lösung lassen sich mit nur einer Kabelbaumvariante (theoretisch) beliebig viele geometrische Anordnungen der Bedienelemente der Haptik anschließen.

Nachfolgend wird die Erfindung anhand von Ausführungsbeispielen und der Figuren näher erläutert. Es zeigen:
- Figur 1: flexibler Leiter mit einer als Platte ausgebildeten Verstärkung auf der Rückseite sowie gekapselten Schaltelementen auf der Vorderseite und Haptik mit Bedienelementen vor dem Zusammenstekken zum Schalter;
- Figur 2: wie Figur 1, jedoch mit elektrischen Kontaktflächen als Schaltelement;
- Figur 3: flexibler Leiter zur klemmenden Befestigung am Basiskörper der Haptik mittels einer am Basiskörper schwenkbar gelagerten und mit diesem verriegelbaren Klemmplatte;
- Figur 4: analog Figur 3, jedoch mit einer separaten Klemmplatte;
- Figur 5: Schematische Darstellung eines flexiblen Leiters mit einem Näherungsschalter oder dergleichen, wobei der Steckbereich durch ein Vergußelement gebildet ist;
- Figur 6: schematische Darstellung eines flexiblen Leiters mit Schaltelementen in Form gekapselter Taster und einem als Vergußelement ausgebildeten Steckbereich, wobei das Vergußelement im Bereich der Taster Aussparungen aufweist;
- Figur 7: schematische Darstellung eines flexiblen Leiters mit einer an der Unterseite angeklebten Verstärkungsplatte zur Bildung des Steckbereichs;
- Figur 8: schematische Darstellung eines flexiblen Leiters mit einem von einem randseitigen Rahmen gebildeten Steckbereich;
- Figur 9: schematische Darstellung eines flexiblen Leiters mit einer an der Unterseite angeformten Platte und einem den Steckbereich abschließenden Dichtungselement, sowie mit Rastelementen zur Fixierung der Steckposition in der Haptik;
- Figur 10: schematische Darstellung eines flexiblen Leiters mit einem Klemmbereich, der Perforationen zur exakten Positionierung der Schaltelemente bezüglich der Haptik aufweist;
- Figur 11: schematische Darstellung eines flexiblen Leiters, der sich in drei Arme mit endseitigen Steckbereichen für verschiedene Funktionseinheiten aufgliedert.

Die Anordnung von elektrischen und elektronischen Bauelementen 3a, 3b, 21, 22, 23, 24 auf flexiblen Leiterplatten oder Leiter 2, 2a, 2b, 2c erfolgt mittels automatischer Fertigungsanlagen, die an unterschiedlichste Bedürfnisse hinsichtlich der zu bestückenden Bauteile anpaßbar sind. So ist es auch vorstellbar, daß in der gleichen Fertigungslinie die erfindungsgemäßen Steckbereiche 20 bzw. Klemmbereiche 20' angeformt werden. Anschließend stehen die betreffenden Bereiche unmittelbar zur Anbindung an eine dazu angepaßte Haptik zur Verfügung.

Figur 1 zeigt einen flexiblen Leiter 2 mit Leiterbahnen 200, an die zwei gekapselte Schaltelemente 21, 21' (nach Bauart eines Tasters) sowie ein optisches Element 3a (z.B. Leuchtdiode) zur Schalterbeleuchtung angeschlossen sind. Auf der Rückseite des Leiters 2 ist eine Verstärkung 123 in Form einer Platte aufgeklebt und stabilisiert so den die Schaltelemente 21, 21' tragenden Steckerbereich 20, der einem schlitzförmigen Steckbereich 12 des Basiskörpers 10 der Haptik 11 zugeordnet ist. Mit der Verstärkung 123 können in Analogie zu Figur 9 auch Rast- und Dichtungselemente verbunden sein, die für eine sichere Fixierung des Steckerbereichs 20 in der Haptik sowie für eine Abdichtung gegen Feuchtigkeit sorgen.

Nach dem Einführen des Steckerbereichs 20 in den Aufnahmebereich 12 des Basiskörpers 10 der Haptik 1 ist die Wirkverbindung zwischen den Schaltelementen 21, 21' und dem Bedienelement 11 hergestellt. Wird mit dem Finger Druck auf einen der mit Pfeilen (( oder () gekennzeichneten Bereiche des Bedienelements 11 ausgeübt, so kippt dieser Bereich in Richtung des entsprechenden Schaltelements 21 oder 21' betätigt dabei das Tastelement 21a, was zu einem Schaltsignal führt. Nach Aufhebung des Betätigungsdrucks geht das Bedienelement 11 selbsttätig in seine Ausgangsstellung zurück, wodurch das Schaltsignal unterbrochen wird.

Das Ausführungsbeispiel von Figur 2 entspricht im wesentlichen dem von Figur 1. Lediglich die Schaltelemente 22, 22' sind als elektrische Kontaktflächen ausgeführt, denen jeweils eine (nicht dargestellte) Kontaktbrücke aus der Innenseite des Bedienelements 11 zugeordnet ist. Ein Schaltsignal wird also durch Kurzschließen der benachbarten und geringfügig beabstandeten Kontaktflächen 22 bzw. 22' erzeugt. Bei Verwendung dieses Ausführungsbeispiels in feuchter und ggf. mit Schmutzpartikeln hochbelasteten Umgebung, z.B. im Naßraum einer Kraftfahrzeugtür, sollte unbedingt eine Abdichtung am Rand des Aufnahmebereichs 12 der Haptik 1 erfolgen. Dazu stehen nicht nur die bereits in der Beschreibung zu Figur 1 erwähnten Mittel zur Verfügung, es besteht auch die Möglichkeit der Integration einer Dichtung (z.B. durch 2-K-Spritztechnik) in den Basiskörper 10 der Haptik 1, da die als Kontaktflächen ausgebildeten Schaltelemente 22 im Vergleich zu den gekapselten Schaltelementen 21 (siehe Figur 1) praktisch keinen Dickenaufbau verursachen, der ein Einführen des Steckerbereichs 20 in den Basiskörper 10 behindern könnte.

Die Erfindungsvariante von Figur 3 verwendet anstatt einer steckbaren Verbindung von Leiter 2 und Haptik eine Klemmverbindung. Demnach ist am Basiskörper 10 der Haptik 1' über ein Filmscharnier 12b ein als Klemmplatte ausgeführtes Fixierelement 12' angelenkt, das nach dem Positionieren des Klemmbereichs 20 des flexiblen Leiters 20 bezüglich des Aufnahmebereichs 120 der Haptik 1' über die Rastelemente 10a, 12a am Basiskörper 10 fixierbar ist. Dabei kommt es zur klemmenden Befestigung des Leiters 2 an der Haptik 1'. Zur korrekten Positionierung des Leiters 2 könnte das Filmscharnier 12b als Anschlag genutzt werden.

Im Unterschied dazu verwendet der Schalter von Figur 4 ein separates Fixierelement 12'', welches vorzugsweise mit Formschlußelementen (nicht dargestellt) versehen sein sollte, die in Positionierungsöffnungen der flexiblen Leiters (analog Figur 10) eingreifen können. Nach dem anschließenden Verclipsen des Fixierelements 12" mit dem Basiskörper 1'' ist eine dauerhaft korrekte Positionierung der Schaltelemente 22, 22' bezüglich des Bedienelements 11 gewährleistet.

Bei Verwendung einer Klemmverbindung zwischen dem Bereich 20' und dem Basiskörper 10 ist eine mechanische Verstärkung nicht notwendig.

Figur 5 zeigt eine mechanische Verstärkung 121 in Form eines Vergußelements (z.B. auf Basis eines Epoxidharzes oder eines Kunststoffes) das den Steckerbereich vollkommen umschließt, darin eingebettet ist ein elektronischer berührungslos arbeitender Schalter 23 (z.B. ein Hallelement), das auf eine Annäherung des zugeordneten Bereichs des Bedienelements 11 oder eines damit verbundenen Teils reagiert. Darüber hinaus ist ein optisches Element zur Schalterbeleuchtung vorgesehen.

Bei dem Ausführungsbeispiel von Figur 6 wurden im Vergußelement 122 Aussparungen im Bereich der als Taster (analog Figur 1) ausgebildeten Schaltelemente 24, 24' belassen, durch die hindurch ein Zugriff und damit eine Betätigung durch das Bedienelement 11 gewährleistet werden kann. Je nach Bedarf sind weitere elektronische Bauelemente 3b im Vergußelement eingeschlossen. Um eine falsche Ausführung des Steckvorgangs sicher zu vermeiden, sollten die Konturen der mechanischen Verstärkungen 121, 122, 123, 124, 125 und der Aufnahmeöffnungen 12 der Basiskörper 10 entsprechend dem Schlüsselprinzip aufeinander abgestimmt sein.

Figur 7 entspricht im wesentlichen einer Kombination der mechanischen Verstärkung 123 von Figur 1 und der Ausstattung von elektronischen Bauelementen gemäß Figur 5.

Figur 8 zeigt eine mechanische Verstärkung in Form eines mit dem seitlichen Rand des Leiters 2 verbundenen Rahmens 124, der vorzugsweise angespritzt, aber auch angeklebt sein kann.

Die in Figur 9 dargestellte Verstärkung besteht aus einer mit der Unterseite des Leiters verbundenen Platte 125, an dessen innenliegendem Rand eine Dichtung 125a mit Rastelementen 125b angeformt ist. In Verbindung mit einer Haptik analog Figur 1 und angepaßten Rastelementen des Basiskörpers kann eine dauerhafte und sicher Positionierung der Schaltelemente 22, 22' bezüglich des Bedienelements 11 garantiert werden. Durch die Dichtung 125a werden Schmutz und Feuchtigkeit von den elektrischen und elektronischen Bauelementen abgehalten.

Ein Beispiel für einen flexiblen Leiter 2 für eine klemmende Befestigung an einer Haptik zeigt Figur 10. Demnach sind im Klemmbereich 20' des Leiters 2 Perforationen 126 eingearbeitet, denen Raststifte (nicht dargestellt) eines Fixierelements 12'' zugeordnet sind. Die unterschiedliche Musterung der Perforation 126 in den beiden Rändern garantiert eine exakte Positionierung von Leiter 2 zum Fixierelement 12'' und somit auch bezüglich des Bedienelements 11.

Die schematische Darstellung von Figur 11 einen in drei Leiterarme 2a, 2b, 2c aufgespleißten Leiter 2. Den endseitigen Bereichen 4, 5, 6, 7 sind unterschiedliche Funktionen zugeordnet. Für ein in einer Kraftfahrzeugtür auf der Fahrerseite eingesetztes Kabel könnte beispielsweise der Bereich 4 mit einem Schaltermodul verbunden werden, das für die Betätigung der vorderen und hinteren Fensterheber, den Spiegel und die Kindersicherung vorgesehen ist. Die Tankentriegelung könnte dem Bereich 5 des Leiterarms 2b zugeordnet sein. Schließlich können die Bereiche 6 und 7 mit Anzeigeinstrumenten für den Schloß- und Türverriegelungszustand verbinden werden.

### Bezugszeichenliste

- 1: Haptik
- 1': Haptik
- 1'': Haptik

- 10: Basiskörper der Haptik
- 10a: Rastelement
- 11: Bedienelement, Taster
- 12: Aufnahmebereich, Steckbereich
- 12': Fixierelement; Platte, in Basiskörper integriert und schwenkbar
- 12": Fixierelement; Platte, separat
- 12a: Rastelement

- 120: Aufnahmebereich
- 121: Vergußelement
- 122: Vergußelement
- 123: Verstärkungselement, einseitig vollflächig
- 124: Verstärkungselement, randseitig
- 125: Verstärkungselement, einseitig vollflächig
- 125a: Dichtelement
- 125b: Rastelement, Clipselement
- 126: Positionierungsmittel, Ausnehmung, Perforation

- 2: flexibler Leiter
- 2a: flexibler Leiter
- 2b: flexibler Leiter
- 20: Bereich, der Schaltelemente trägt; Steckbereich
- 20': Bereich, der Schaltelemente trägt; Klemmbereich
- 21: Schaltelement
- 21a: Tastelement
- 22: Schaltelement
- 23: Schaltelement
- 24: Schaltelement

- 200: Leiterbahn

- 3a: optisches Element
- 3b: elektronisches Bauteil (beliebig)

- 4: Bereich, der Haptik zugeordnet
- 5: Bereich, der Haptik zugeordnet
- 6: Bereich, der Haptik zugeordnet
- 7: Bereich, der Haptik zugeordnet

## Patentansprüche

1. Schalter zur Anordnung an einem Designelement im Fahrgastraum eines Kraftfahrzeugs, mit
- einer Haptik (1, 1', 1''), die mindestens ein mechanisches Bedienelement (11) des Schalters aufweist, und
- elektrischen und/oder elektronischen Schaltelementen (21, 21', 22, 22', 23, 24, 24'), die auf einem flexiblen Leiter (2, 2a, 2b) angeordnet sind,
wobei
- die Haptik (1, 1', 1'') bei Betätigung des Bedienelementes (11) auf die Schaltelemente (21, 21', 22, 22', 23, 24, 24') einwirkt,
- der die Schaltelemente (21, 21', 22, 22', 23, 24, 24') tragende Bereich (20, 20') des flexiblen Leiters (2, 2a, 2b) und ein zugeordneter Bereich (11) der Haptik (1, 1', 1") derart ausgebildet sind, daß die betreffenden Bereiche (11, 20, 20') zueinander positionierbar und fixierbar sind, ohne daß hierbei eine permanente elektrische Leitungsverbindung zwischen dem flexiblen Leiter (2, 2a, 2b) und der Haptik (1, 1', 1'') erzeugt wird,
- beim Positionieren des die Schaltelemente (21, 21', 22, 22', 23, 24, 24') tragenden Bereiches (20, 20') des flexiblen Leiters (2, 2a, 2b) die Schaltelemente (21, 21', 22, 22', 23, 24, 24') in eine Aufnahme (12, 120) der mit dem Bedienelement (11) versehenen Haptik (1, 1', 1'') einführbar sind,
- beim Einführen der Schaltelemente (21, 21', 22, 22', 23, 24, 24') in die Aufnahme (12, 120) die Schaltelemente (21, 21', 22, 22', 23, 24, 24') mit dem Bedienelement (11) derart in Wirkverbindung treten, daß bei Betätigung des Bedienelementes (11) mittels der Schaltelemente (21, 21', 22, 22', 23, 24, 24') ein Schaltsignal auslösbar ist
**dadurch gekennzeichnet,**
**daß** ein Basiskörper (10) der Haptik (1, 1', 1'') zusammen mit dem Bedienelement (11) die Schaltelemente (21, 21', 22, 22', 23, 24, 24') beim Einführen aufnimmt.

2. Schalter nach Anspruch 1, **dadurch gekennzeichnet, daß** die Haptik (1, 1', 1'') mit den Schaltelementen (21, 21', 22, 22', 23, 24, 24') nur durch Betätigung eines Bedienelementes (11) der Haptik (1, 1', 1'') in elektrisch leitende Verbindung bringbar ist.

3. Schalter nach Anspruch 2, **dadurch gekennzeichnet, daß** die elektrische leitende Verbindung nur so lange besteht, wie sich der Schalter in dem durch Betätigung des Bedienelementes (11) erzeugten Schaltzustand befindet.

4. Schalter nach Anspruch 1, 2 oder 3, **dadurch gekennzeichnet, daß** die Haptik (1, 1', 1'') keine elektrischen Bauelemente außer einem elektrischen Leiter aufweist.

5. Schalter nach Anspruch 1, 2, 3, oder 4, **dadurch gekennzeichnet, daß** die Haptik (1, 1', 1'') als einziges elektrisch leitfähiges Bauteil, das mit den Schaltelementen (21, 21', 22, 22', 23, 24, 24') elektrisch koppelbar ist, eine Kontaktbrücke aufweist, mit der eine elektrische Verbindung zwischen zwei Schaltelementen (21, 21', 22, 22', 23, 24, 24') herstellbar ist.

6. Schalter nach einem der vorhergehenden Ansprüche, **dadurch gekennzeichnet, daß** die betreffenden Bereiche (11, 20, 20') von Leiter (2, 2a, 2b) und Haptik (1) als mechanische Steckverbinder ausgebildet sind, wobei ein Basiskörper (10) der Haptik (1) einen Aufnahmebereich (12) aufweist, mit dem der die Schaltelemente (21, 21', 22, 22') tragende Bereich (20, 20') des flexiblen Leiters (2) formschlüssig in Eingriff bringbar ist.

7. Schalter nach Anspruch 6, **dadurch gekennzeichnet, daß** der die Schaltelemente (21, 21', 22, 22', 23, 24, 24') tragende Bereich (20) des flexiblen Leiters (2) eine mechanische Verstärkung (121, 122, 123,124) aufweist.

8. Schalter nach Anspruch 6 und 7, **dadurch gekennzeichnet, daß** die mechanische Verstärkung in Form eines randseitigen Rahmens (124), einer rückseitigen Platte (123, 125) oder eines den betreffenden Bereich (20) einschließenden Vergußelements 121, 122) ausgebildet ist.

9. Schalter nach einem der vorhergehenden Ansprüche, **dadurch gekennzeichnet, daß** die mechanische Verstärkung wenigstens ein Rastelement (125b) zur Sicherung der Einsteckposition bezüglich der Haptik und/oder Mittel (125a) zur Abdichtung des Steckbereichs gegen Feuchtigkeit aufweist.

10. Schalter nach einem der Ansprüche 1 bis 5, **dadurch gekennzeichnet, daß** die betreffenden Bereiche (11, 20') von Leiter (2) und Haptik (1', 1'') als Klemmverbindung ausgebildet sind, wobei ein Basiskörper (10) der Haptik (1', 1'') einen Aufnahmebereich (120) und einen mit diesem verbindbares Fixierelement (12', 12'') derart aufweist, daß der die Schaltelemente (22, 22') tragende Bereich (20') des flexiblen Leiters (2) zwischen dem Aufnahmebereich (120) der Haptik und dem Fixierelement (12', 12'') einklemmbar ist.

11. Schalter nach Anspruch 10, **dadurch gekennzeichnet, daß** das Fixierelement (12') über ein Filmscharnier (12b) eines aus Kunststoff bestehenden Basiskörpers (10) der Haptik (1') mit dem Basiskörper (10) einstückig verbunden ist.

12. Schalter nach Anspruch 9, **dadurch gekennzeichnet, daß** das Fixierelement (12") als separate Klemmplatte ausgebildet ist.

13. Schalter nach Anspruch 10, **dadurch gekennzeichnet, daß** Mittel zur Positionierung des die Schaltelemente tragenden Bereichs des flexiblen Leiters bezüglich des Basiskörpers der Haptik vorgesehen sind.

14. Schalter nach Anspruch 13, **dadurch gekennzeichnet, daß** die Positionierungsmittel seitens des flexiblen Leiters (2) in Form von Ausnehmungen (126) und seitens des Basiskörpers der Haptik in Form von dazu paßfähigen Zapfen oder dergleichen ausgebildet sind.

15. Schalter nach einem der vorhergehenden Ansprüche, **dadurch gekennzeichnet, daß** die auf dem flexiblen Leiter (2) vorgesehenen Schaltelemente (22, 22') als elektrische Kontaktflächen ausgebildet sind, denen eine mit einem Bedienelement (11) der Haptik (1) verbundene elektrische Kontaktbrücke zugeordnet ist, die beim Betätigen des Bedienelements (11) den Stromkreis schließt.

16. Schalter nach einem der vorhergehenden Ansprüche, **dadurch gekennzeichnet, daß** die auf dem flexiblen Leiter (2) vorgesehenen Schaltelemente (24, 24') gekapselt sind, z.B. in Form von SMD-Schaltern oder Schaltmatten.

17. Schalter nach einem der vorhergehenden Ansprüche, **dadurch gekennzeichnet, daß** die auf dem flexiblen Leiter (2) vorgesehenen Schaltelemente als magnetoresistive Bauelemente ausgeführt sind (z.B. Hall-Element), denen jeweils ein mit einem Bedienelement der Haptik verbundener Permanentmagnet zugeordnet ist.

18. Schalter nach einem der vorhergehenden Ansprüche, **dadurch gekennzeichnet, daß** die auf dem flexiblen Leiter (2) vorgesehenen Schaltelemente als induktive oder kapazitive Näherungsschalter ausgebildet sind.

19. Schalter nach einem der vorhergehenden Ansprüche, **dadurch gekennzeichnet, daß** die auf dem flexiblen Leiter (2) vorgesehenen Schaltelemente als Transponderleser ausgebildet sind.

20. Schalter nach einem der vorhergehenden Ansprüche, **dadurch gekennzeichnet, daß** die auf dem flexiblen Leiter (2) vorgesehenen Schaltelemente als passive oder aktive optische Elemente ausgebildet sind, denen seitens der Bedienelemente der Haptik Mittel zur Reflexion zum Zwecke der Herstellung einer optischen Übertragungsstrecke oder Mittel zur Unterbrechung einer optischen Übertragungsstrecke zugeordnet sind.

21. Schalter nach einem der vorhergehenden Ansprüche, **dadurch gekennzeichnet, daß** auf dem die Schaltelemente tragenden Bereich (20) des flexiblen Leiters (2) weitere Bauelemente (3a, 3b) angeordnet sind, wie z.B. ein optisches Element zur Schalterbeleuchtung, ein Microcontroler, Widerstände, Dioden oder dergleichen.

22. Schalter nach einem der vorhergehenden Ansprüche, **dadurch gekennzeichnet, daß** der die Schaltelemente tragende Bereich (20) und die Haptik (1, 1', 1'') lösbar miteinander verbunden sind.

23. Schalter nach einem der vorhergehenden Ansprüche, **dadurch gekennzeichnet, daß** der Schalter neben den Schaltelementen (21, 21', 22, 22', 23, 24, 24') noch weitere elektrische und/oder elektronische Beuelemente aufweist.

24. Schalter nach einem der vorhergehenden Ansprüche, **dadurch gekennzeichnet, daß** der den Schaltelementen (21, 21', 22, 22', 23, 24, 24') zugeordnete Bereich (11) der Haptik (1, 1', 1'') zugleich mindestens ein Bedienelement der Haptik (1, 1', 1'') bildet.

## Claims

1. Switch to be mounted on a design element in the passenger room of a motor vehicle, with
- a haptic element (1, 1', 1'') which has at least one mechanical operating element (11) for the switch, and
- electric and/or electronic switch elements (21, 21', 22, 22', 23, 24, 24') which are mounted on a flexible conductor (2, 2a, 2b),
wherein
- the haptic element (1, 1', 1'') acts on the switch elements (21, 21', 22, 22', 23, 24', 24') when the operating element (11) is actuated,
- the zone (20, 20') of the flexible conductor (2, 2a, 2b) supporting the switch elements (21, 21', 22, 22', 23, 24, 24') and an associated zone (11) of the haptic element (1, 1', 1'') are configured so that the corresponding zones (11, 20, 20') can be positioned and fixed relative to each other whilst no permanent electrical conductive connection is established between the flexible conductor (2, 2a, 2b) and the haptic element (1, 1', 1''),
- when positioning the zone (20, 20') of the flexible conductor (2, 2a, 2b) supporting the switch elements (21, 21', 22, 22', 23, 24, 24'), the switch elements (21, 21', 22, 22', 23, 24, 24') can be inserted into a socket (12, 120) of the haptic element (1, 1', 1''') which is provided with the operating element (11),
- as the switch elements (21, 21', 22, 22', 23, 24, 24') are inserted into the socket (12, 120) the switch elements (21, 21', 22, 22', 23, 24, 24') enter into active connection with the operating element (11) so that a switch signal is triggered during actuation of the operating element (11) by means of the switch elements (21, 21', 22, 22', 23, 24, 24')
**characterised in that**
a base body (10) of the haptic element (1, 1', 1'') together with the operating element (11) receives the switch elements (21, 21', 22, 22', 23, 24, 24') as they are inserted.

2. Switch according to claim 1, **characterised in that** the haptic element (1, 1', 1'') can only be brought into electrically conductive connection with the switch elements (21, 21', 22, 22', 23, 24, 24') by actuating an operating element (11) of the haptic element (1, 1', 1'').

3. Switch according to claim 2, **characterised in that** the electrically conductive connection only exists for as long as the switch is located in the switching state established by actuating the operating element (11).

4. Switch according to claim 1, 2 or 3, **characterised in that** the haptic element (1, 1', 1'') has no electrical structural elements apart from an electrical conductor.

5. Switch according to claim 1, 2, 3 or 4, **characterised in that** the haptic element (1, 1', 1'') has as a single electrically conductive component which can be coupled electrically with the switch elements (21, 21', 22, 22', 23, 24, 24') a contact bridge with which an electrical connection can be established between two switch elements (21, 21', 22, 22', 23, 24, 24').

6. Switch according to one of the preceding claims, **characterised in that** the relevant zones (11, 20, 20') of the conductor (2, 2a, 2b) and the haptic element (1) are formed as mechanical plug connectors wherein a base body (10) of the haptic element (1) has a socket zone (12) with which the zone (20, 20') of the flexible conductor (2) supporting the switch elements (21, 21', 22, 22') can be brought into positive engagement.

7. Switch according to claim 6, **characterised in that** the zone of the flexible conductor (2) supporting the switch elements (21, 21', 22, 22', 23, 24, 24') has a mechanical reinforcement (121, 122, 123, 124).

8. Switch according to claims 6 and 7, **characterised in that** the mechanical reinforcement is formed as a frame (124) around the edges, a plate (123, 125) at the back or a cast element (121, 122) which surrounds the relevant zone (20).

9. Switch according to one of the preceding claims, **characterised in that** the mechanical reinforcement has at least one detent element (125b) for securing the insert position in respect of the haptic element and/or means (125a) for sealing the plug zone against damp.

10. Switch according to one of claims 1 to 5, **characterised in that** the relevant zones (11, 20') of the conductor (2) and haptic element (1', 1'') are formed as clamp-fit connections wherein a base body (10) of the haptic element (1', 1'') has a socket zone (120) and a fixing element (12', 12'') connectable therewith so that the zone (20') of the flexible conductor (2) supporting the switch elements (22, 22') can be clamped between the socket zone (120) of the haptic element and the fixing element (12', 12'').

11. Switch according to claim 10, **characterised in that** the fixing element (12') is connected in one piece with the base body (10) through a film hinge (12b) of a plastics base body (10) of the haptic element (1').

12. Switch according to claim 9, **characterised in that** the fixing element (12'') is formed as a separate clamping plate.

13. Switch according to claim 10, **characterised in that** means are provided for positioning the zone of the flexible conductor supporting the switch elements relative to the base body of the haptic element.

14. Switch according to claim 13, **characterised in that** the positioning means are formed on the part of the flexible conductor (2) in the form of recesses (126) and on the part of the base member of the haptic element in the form of corresponding studs or the like.

15. Switch according to one of the preceding claims, **characterised in that** the switch elements (22, 22') provided on the flexible conductor (2) are formed as electrical contact faces which are allocated an electrical contact bridge which is connected to an operating element (11) of the haptic element (1) and which when the operating element (11) is actuated closes the electrical circuit.

16. Switch according to one of the preceding claims, **characterised in that** the switch elements (24, 24') provided on the flexible conductor (2) are provided in boxes, e.g. in the form of SMD switches or switch mats.

17. Switch according to one of the preceding claims, **characterised in that** the switch elements provided on the flexible conductor (2) are designed as magnetoresistive structural elements (e.g. Hall elements) which are each allocated a permanent magnet which is connected to an actuating element of the haptic element.

18. Switch according to one of the preceding claims, **characterised in that** the switch elements provided on the flexible conductor (2) are formed as inductive or capacitive close range approach switches.

19. Switch according to one of the preceding claims, **characterised in that** the switch elements provided on the flexible conductor (2) are formed as transponder readers.

20. Switch according to one of the preceding claims, **characterised in that** the switch elements provided on the flexible conductor (2) are formed as passive or active optical elements allocated on the part of the operating elements of the haptic element means for reflection for the purpose of establishing a visual transmission path or means for interrupting a visual transmission path.

21. Switch according to one of the preceding claims, **characterised in that** further structural elements (3a, 3b) such as for example an optical element for illuminating the switch, a micro controller, resistances, diodes or the like, are mounted on the zone (20) of the flexible conductor (2) supporting the switch elements.

22. Switch according to one of the preceding claims, **characterised in that** the zone (20) supporting the switch elements is detachably connected to the haptic element (1, 1', 1'').

23. Switch according to one of the preceding claims, **characterised in that** the switch has in addition to the switch elements (21, 21', 22, 22', 23, 24, 24') also further electrical and/or electronic structural elements.

24. Switch according to one of the preceding claims, **characterised in that** the zone (11) of the haptic element (1, 1', 1'') associated with the switch elements (21, 21', 22, 22', 23, 24, 24') forms at the same time at least one operating element of the haptic element (1, 1', 1'').

## Revendications

1. Commutateur destiné à être disposé sur un élément de design dans l'habitacle d'un véhicule automobile, comprenant
- un système haptique (1, 1', 1'') qui possède au moins un élément d'actionnement mécanique (11) du commutateur, et
- les éléments de commutation électriques et/ou électroniques (21, 21', 22, 22', 23, 24, 24'), qui sont disposés sur un conducteur flexible (2, 2a, 2b),
dans lequel
- le système haptique (1, 1', 1'') agit, lors de l'actionnement de l'élément d'actionnement (11), sur les éléments de commutation (21, 21', 22, 22', 23, 24, 24'),
- la partie (20, 20'), qui porte l'élément de commutation (21, 21', 22, 22', 23, 24, 24') du conducteur flexible (2, 2a, 2b) et une partie associée (11) du système haptique (1, 1' 1'') sont agencés de telle sorte que les parties considérées (11, 20, 20') peuvent être positionnées et fixées les unes par rapport aux autres sans qu'une liaison par ligne électrique permanente soit établie entre le conducteur flexible (2, 2a, 2b) et le système haptique (1, 1', 1''),
- lors du positionnement de la partie (20, 20'), qui porte les éléments de commutation (21, 21', 22, 22', 23, 24, 24') du conducteur flexible (2, 2a, 2b), les éléments de commutation (21, 21', 22, 22', 23, 24, 24') peuvent être introduits dans un logement (12, 120) du système haptique (1, 1', 1'') équipé de l'élément d'actionnement (11),
- lors de l'introduction des éléments de commutation (21, 21', 22, 22', 23, 24, 24') dans le logement (12, 120), les éléments de commutation (21, 21', 22, 22', 23, 24, 24') coopèrent avec l'élément d'actionnement (11) de telle sorte que lors de l'actionnement de l'élément d'actionnement (11) à l'aide des éléments de commutation (21, 21', 22, 22', 23, 24, 24') un signal de commutation peut être déclenché,
**caractérisé en ce**
**qu'**un corps de base (10) du système haptique (1, 1', 1'') reçoit, conjointement avec l'élément d'actionnement (11), les éléments de commutation (21, 21', 22, 22', 23, 24, 24'), lors de l'introduction.

2. Commutateur selon la revendication 1, **caractérisé en ce que** le système haptique (1, 1', 1'') peut être mis en liaison électriquement conductrice avec les éléments de commutation (21, 21', 22, 22', 23, 24, 24') uniquement sous l'effet de l'actionnement d'un élément d'actionnement (11) du système haptique (1, 1', 1").

3. Commutateur selon la revendication 2, **caractérisé en ce que** la liaison électriquement conductrice n'existe que tant que le commutateur est situé dans l'état de commutation produit par l'actionnement de l'élément d'actionnement (11).

4. Commutateur selon la revendication 1, 2 ou 3, **caractérisé en ce que** le système haptique (1, 1', 1'') ne comporte aucun composant électrique en dehors d'un conducteur électrique.

5. Commutateur selon la revendication 1, 2, 3 ou 4, **caractérisé en ce que** le système haptique (1, 1', 1'') comporte en tant que composant électriquement conducteur qui peut être couplé électriquement aux éléments de commutation (21, 21', 22, 22', 23, 24, 24'), un pont avec lequel une liaison électrique peut être établie entre deux éléments de commutation (21, 21', 22, 22', 23, 24, 24').

6. Commutateur selon l'une des revendications précédentes, **caractérisé en ce que** les parties considérées (11, 20, 20') du conducteur (2, 2a, 2b) et du système haptique (1) sont agencées sous la forme de connecteurs mécaniques, en sorte qu'un corps de base (10) du système haptique (1) comporte une partie de logement (12), avec laquelle peut être amené en prise, selon une liaison par formes complémentaires, la partie (20, 20') du conducteur flexible (2) qui porte les éléments de commutation (21, 21', 22, 22').

7. Commutateur selon la revendication 6, **caractérisé en ce que** la partie (20) du conducteur flexible (2) qui porte les éléments de commutation (21, 21', 22, 22', 23, 24, 24'), comporte un renforcement mécanique (121, 122, 123, 124).

8. Commutateur selon les revendications 6 et 7, **caractérisé en ce que** le renforcement mécanique est agencé sous la forme d'un cadre marginal (124), d'une plaque arrière (123, 125) ou d'un élément de scellement (121, 122) incluant la partie considérée (20).

9. Commutateur selon l'une des revendications précédentes, **caractérisé en ce que** le renforcement mécanique comporte au moins un élément d'encliquetage (125b) pour garantir la position d'enfichage par rapport au système haptique et/ou des moyens (125a) pour étanchéifier la partie d'enfichage vis-à-vis de l'humidité.

10. Commutateur selon l'une des revendications 1 à 5, **caractérisé en ce que** les parties considérées (11, 20') du conducteur (2) et du système haptique (1', 1'') sont agencées sous la forme d'un carcan, un corps de base (10) du système haptique (1', 1'') comportant une partie de réception (120) et un élément de fixation (12', 12") pouvant être relié à cette partie, de telle sorte que la partie (20') du conducteur flexible (2) qui porte les éléments de commutation (22, 22') peut être serrée entre la partie de réception (120) du système haptique et l'élément de fixation (12', 12").

11. Commutateur selon la revendication 10, **caractérisé en ce que** l'élément de fixation (12') est relié d'un seul tenant au corps de base (10) par l'intermédiaire d'une charnière en forme de film (12b) d'un corps de base (10) du système haptique (1') réalisé en matière plastique.

12. Commutateur selon la revendication 9, **caractérisé en ce que** l'élément de fixation (12") est agencé sous la forme d'une plaque de serrage séparée.

13. Commutateur selon la revendication 10, **caractérisé en ce que** des moyens sont prévus pour le positionnement de la partie du conducteur flexible qui porte les éléments de commutation, par rapport au corps de base du système haptique.

14. Commutateur selon la revendication 13, **caractérisé en ce que** les moyens de positionnement sont agencés, du côté du conducteur flexible (2) sous la forme d'évidements (126) et, du côté du corps de base du système haptique, sous la forme de tétons ou analogues, pouvant être adaptés à ces évidements.

15. Commutateur selon l'une des revendications précédentes, **caractérisé en ce que** les éléments de commutation (22, 22'), prévus sur le conducteur flexible (2), sont agencés sous la forme de surfaces de contact électriques, auxquelles est associé un pont électrique relié à un élément de commutation (11) du système haptique (1).

16. Commutateur selon l'une des revendications précédentes, **caractérisé en ce que** les éléments de commutation (24, 24'), qui sont prévus sur le conducteur flexible (2), sont encapsulés, par exemple sous la forme de commutateurs CMS ou de mattes de commutation.

17. Commutateur selon l'une des revendications précédentes, **caractérisé en ce que** les éléments de commutation prévus sur le conducteur flexible (2) sont réalisés sous la forme de composants magnétorésistifs (par exemple un élément à effet Hall), à chacun desquels est associé un aimant permanent relié à un élément d'actionnement du système haptique.

18. Commutateur selon l'une des revendications précédentes, **caractérisé en ce que** les éléments de commutation prévus sur le conducteur flexible (2) sont agencés sous la forme d'interrupteurs de proximité inductifs ou capacitifs.

19. Commutateur selon l'une des revendications précédentes, **caractérisé en ce que** les éléments de commutation prévus sur le conducteur flexible (2) sont agencés sous la forme de lecteurs de transpondeur.

20. Commutateur selon l'une des revendications précédentes, **caractérisé en ce que** les éléments de commutation prévus sur le conducteur flexible (2) sont agencés sous la forme d'éléments optiques passifs ou actifs, auxquels sont associés, du côté des éléments d'actionnement du système haptique, des moyens de réflexion pour l'établissement d'une section de transmission optique ou des moyens pour interrompre une section de transmission optique.

21. Commutateur selon l'une des revendications précédentes, **caractérisé en ce que** sur la partie (20), qui porte les éléments de commutation, du conducteur flexible (2) sont disposés d'autres composants (3a, 3b), comme par exemple un élément optique pour l'éclairage du commutateur, un microcontrôleur, des résistances, des diodes ou analogues.

22. Commutateur selon l'une des revendications précédentes, **caractérisé en ce que** la partie (20), qui porte les éléments de commutation, et le système haptique (1, 1', 1'') sont reliés entre eux de façon amovible.

23. Commutateur selon l'une des revendications précédentes, **caractérisé en ce que** le commutateur comporte, en dehors des éléments de commutation (21, 21', 22, 22', 23, 24, 24') également d'autres composants électriques et/ou électroniques.

24. Commutateur selon l'une des revendications précédentes, **caractérisé en ce que** la partie (11) du système haptique (1,1',1") qui est associée aux éléments de commutation (21, 21', 22, 22', 23, 24, 24'), forment en même temps au moins un élément de commutation du système haptique (1, 1', 1'').
